# FASCICULE DE BREVET EUROPEEN

(11) **EP 1 907 681 B1**
(45) Date de publication et mention de la délivrance du brevet: **22.04.2009**
(21) Numéro de dépôt: 06778875.2
(22) Date de dépôt: 18.07.2006
(51) Int. Cl.: F02D 41/34, F02D 37/02

(54) **DETERMINATION DU CALAGE DE L' INJECTION DANS UN MOTEUR THERMIQUE A CYCLE A QUATRE TEMPS**
BESTIMMUNG DES EINSPRITZZEITPUNKTS IN EINEM VIERTAKTZYKLUS EINES VERBRENNUNGSMOTORS
DETERMINING INJECTION TIMING IN A FOUR STROKE CYCLE HEAT ENGINE

(30) Priorité: 22.07.2005 FR 0507817
(43) Date de publication de la demande: 09.04.2008
(73) Titulaire: Valeo Systèmes de Contrôle Moteur, 95800 Cergy Saint Christophe (FR)
(72) Inventeur: POIGNANT, Damien, 95800 Cergy le Haut (FR); PLOUZENNEC, Pierrick, 31300 Toulouse (FR)
(74) Mandataire: Rolland, Jean-Christophe
(86) Numéro de dépôt international: PCT/FR2006/001750
(87) Numéro de publication internationale: WO 2007/010129

(56) Documents cités:
- EP-A- 0 684 375
- US-A- 5 979 413
- US-A1- 2002 166 540

## Description

L'invention concerne un procédé de détermination du calage du cycle d'injection par rapport au cycle de fonctionnement d'un moteur thermique à cycle à quatre temps, ainsi qu'un dispositif de mise en oeuvre.

### ARRIERE-PLAN DE L'INVENTION

Le cycle de fonctionnement de chacun des cylindres d'un moteur thermique à quatre temps s'étend sur deux tours de vilebrequin. Une même position angulaire du vilebrequin peut donc correspondre à deux temps distincts dans le cycle de fonctionnement du cylindre.

Il importe donc de repérer à quel instant du cycle de fonctionnement se trouve le cylindre concerné pour faire en sorte que, pour ce cylindre, l'injection ait lieu au moment correct, c'est-à-dire lors d'une période d'injection s'étendant lors du temps d'échappement dans le cas des moteurs à injection indirecte. Dans le cas contraire, l'injection intervient à contretemps par rapport au cycle de fonctionnement du cylindre, c'est-à-dire avec un décalage d'un demi-cycle de fonctionnement du cylindre (soit un tour de vilebrequin).

Le repérage de la position angulaire du vilebrequin ne suffisant pas à repérer les phases du cycle du cylindre concerné, il est connu d'utiliser une information supplémentaire permettant de lever l'indétermination d'un demi-cycle sur la période d'injection

A cet effet, il est aussi connu de disposer sur l'un au moins des arbres à cames un capteur de position angulaire. L'arbre à cames effectuant un tour par cycle, il devient possible d'associer de façon univoque une position angulaire à un instant unique du cycle de fonctionnement. Cependant, ces capteurs sont coûteux et sont d'un montage délicat.

L'invention a plus particulièrement pour objet un procédé permettant de déterminer la phase du cycle en l'absence de capteur de position angulaire au niveau des arbres à cames.

A cet effet, il est connu de faire fonctionner le moteur en modifiant au moins un premier paramètre de fonctionnement du moteur (par exemple en augmentant la durée d'injection), et de déterminer l'effet de cette modification sur le fonctionnement du moteur, la modification étant adaptée à provoquer sur le fonctionnement du moteur des effets différents selon que le calage est correct ou et à contretemps.

Le document US 5 979 413 A propose une détermination du calage d'un cycle d'injection par rapport à un cycle de fonctionnement d'un moteur à quatre temps comportant l'étape de faire fonctionner le moteur en effectuant une modification d'un premier paramètre de fonctionnement du moteur (quantité d'injection) adapté à provoquer sur le fonctionnement du moteur des effets distincts, et l'étape d'effectuer simultanément une modification d'un deuxième paramètre de fonctionnement du moteur (quantité d'air admise) adapté à provoquer sur le fonctionnement du moteur des effets qui compensent les effets de la modification du premier paramètre de fonctionnement du moteur.

Cependant, la modification du paramètre d'injection induit en général une modification du fonctionnement du moteur pouvant être ressentie de façon désagréable par les occupants du véhicule, comme par exemple des à-coups du moteur, que le calage soit correct ou à contretemps.

### OBJET DE L'INVENTION

L'invention a pour objet un procédé de détermination du calage du cycle d'injection par rapport au cycle de fonctionnement d'un cylindre de moteur diminuant les risques de sensation désagréable pour les occupants du véhicule.

### BREVE DESCRIPTION DE L'INVENTION

En vue de la réalisation de ce but, le procédé de l'invention comporte l'étape d'effectuer simultanément à la modification du premier paramètre de fonctionnement du moteur une modification d'un deuxième paramètre de fonctionnement du moteur adapté à provoquer sur le fonctionnement du moteur des effets qui compensent les effets de la modification du premier paramètre de fonctionnement du moteur lorsque le calage est correct, et qui ne compensent pas les effets de la modification du premier paramètre de fonctionnement du moteur lorsque le calage est à contretemps.

Ainsi, si le calage est correct, le conducteur ne ressent aucun effet dû à la mise en oeuvre du procédé de l'invention. Si le calage est le calage à contretemps, il suffit d'arrêter la mise en oeuvre du procédé avant que ses effets puissent être ressentis de façon désagréable par le conducteur.

Le risque de sensations désagréables pour les passagers du véhicule est ainsi fortement diminué.

On propose selon l'invention de faire fonctionner le moteur selon un calage d'un fonctionnement précédent du moteur. En effet, ce calage a toutes les chances d'être un calage correct si le véhicule n'a pas été déplacé entre le dernier fonctionnement du moteur et le moment ou on le remet en route. Ainsi, dans la plupart des cas, le conducteur ne ressent aucun effet dû à la mise en oeuvre du procédé de fonctionnement du moteur.

### BREVE DESCRIPTION DES DESSINS

L'invention sera mieux comprise à la lumière de la description qui suit en référence aux figures des dessins annexés parmi desquelles
- la figure 1 est un schéma une vue en perspective schématique d'un moteur thermique à quatre cylindres en ligne fonctionnant selon un cycle de fonctionnement à quatre temps ;
- la figure 2 est une vue en coupe schématique selon la ligne II-II de la figure 1 au niveau de l'un des cylindres du moteur ;
- la figure 3 est un diagramme montrant, en fonction du temps, les temps des cycles de fonctionnement des quatre cylindres du moteur des figures 1 et 2 ainsi que les cycles d'allumage et d'injection associés;
- la figure 4 est un diagramme similaire au diagramme de la figure 3 montrant la mise en oeuvre du procédé de l'invention lorsque le calage initial est le calage correct ;
- la figure 5 est un diagramme similaire au diagramme de la figure 3 montrant la mise en oeuvre du procédé de l'invention lorsque le calage initial est le calage à contretemps;
- la figure 6 est un graphique comportant, traces en fonction du temps, une courbe du couple moteur avant et pendant la mise en oeuvre du procédé de l'invention, le calage initial étant le calage correct, et des courbes des écarts des paramètres modifiés par rapport à des valeurs nominales lors de la mise en oeuvre du procédé de l'invention;
- la figure 7 est un graphique comportant une courbe de couple analogue à celle de la figure 6 lorsque le calage initial est le calage à contretemps.

### DESCRIPTION DETAILLEE DE L'INVENTION

En référence à la figure 1, la mise en oeuvre du procédé de l'invention est illustrée ici en application à un moteur thermique à quatre temps à injection indirecte. Le moteur illustré comporte un bloc 10 délimitant quatre cylindres en ligne 1, 2, 3, 4 et comporte un vilebrequin 5 dont on voit ici l'extrémité saillir du bloc 10.

De façon connue en soi, le cycle de fonctionnement de chacun des cylindres comporte un temps d'admission, un temps de compression, un temps de détente et un temps d'échappement. Chaque temps représente un quart de cycle de fonctionnement, soit un demi-tour de vilebrequin.

En référence à la figure 2, chaque cylindre définit une chambre 11 fermée d'un côté par une culasse 12 et de l'autre côté par un piston 13 mobile à coulissement dans le cylindre entre deux positions extrêmes (point mort haut et point mort bas) et relié au vilebrequin par une bielle 14. La culasse 12 porte :
- une soupape d'admission 15 qui est commandée pour s'ouvrir pendant le temps d'admission du cycle de fonctionnement du cylindre, comme représenté ici;
- une soupape d'échappement 16 qui est commandée pour s'ouvrir pendant le temps d'échappement du cycle de fonctionnement du cylindre ;
- une bougie 17 qui est commandée pour générer une étincelle lors du cycle de compression, mais également, dans le cas d'espèce, lors du cycle d'échappement ;
- un injecteur 18 qui est placé dans la tubulure d'admission en amont de la soupape d'admission 15 et qui est commandé pour injecter du carburant lors du temps d'échappement si l'injection est correctement calée par rapport au cycle de fonctionnement du moteur.

Le moteur 10 est de préférence associé à un calculateur 20 assurant entre autres le calage du cycle d'allumage et du cycle d'injection par rapport au cycle de fonctionnement du moteur.

Le moteur comporte un capteur de position angulaire 6 adapté à repérer le passage du vilebrequin à une position angulaire donnée, correspondant par exemple au point mort haut du cylindre 1. Le capteur 6 génère un signal de synchronisation à destination du calculateur 20.

En référence à la figure 3, chacun des cylindres fonctionne selon un cycle à quatre temps, chacun des temps représentant un demi-tour de vilebrequin. Les temps sont référencés ADM pour admission, COMP pour compression, DET pour détente et ECH pour échappement. De façon connue en soi, les pistons se trouvent au point mort haut à la fin des temps de compression et d'échappement, et au point mort bas à la fin des temps d'admission et de détente.

Chaque temps est délimité sur la figure 3 par des séparations verticales figurant les instants où les cylindres atteignent une position extrême, soit le point mort haut (PMH), soit le point mort bas (PMB). De façon connue en soi, le même temps intervient pour les cylindres 1,3,4,2 respectivement avec un décalage d'un quart-de cycle de fonctionnement.

Pour chaque cylindre, une étincelle utile (symbolisée sur la figure 3 par un éclair noir) est générée lors du temps de compression COMP afin d'initier l'explosion du mélange carburant/comburant dans la chambre 11. Ici, une étincelle inutile est également produite lors du temps d'échappement ECH (symbolisée sur la figure 3 par un éclair blanc). Ainsi, le cycle d'allumage comporte deux étincelles par cycle de fonctionnement, les deux étincelles étant séparées par un demi-cycle de fonctionnement, soit un tour de vilebrequin. A chaque fois, l'étincelle est produite avec une avance à allumage nominale a par rapport au point mort haut PMH dans lequel le piston se trouve à la fin du temps de compression ou du temps d'échappement.

Le repérage du point mort haut PMH du cylindre 1 au moyen du capteur 6 installé sur le vilebrequin permet donc de caler sans erreur le cycle d'allumage par rapport au cycle de fonctionnement. On remarquera que le cycle d'allumage du cylindre 1 et du cylindre 4 sont identiques, tandis que le cycle d'allumage du cylindre 2 et du cylindre 3 sont décalés d'un quart de cycle de fonctionnement, soit un demi-tour de vilebrequin. Il est donc aisé, après avoir calé le cycle d'allumage du cylindre 1, de caler les cycles d'allumage pour les autres cylindres.

La situation est différente pour le cycle d'injection. En effet, l'injection a lieu une seule fois par cycle de fonctionnement, normalement pendant le temps d'échappement ECH. Sur la figure 3, l'injection est symbolisée par un rectangle noir dont la longueur est proportionnelle à une durée d'injection nominale T.

Pour caler le cycle d'injection, l'information de point mort haut ne suffit donc pas puisque cette seule information ne permet pas de distinguer si le cylindre correspondant se trouve, à la suite du point mort haut, dans le temps d'admission ADM ou dans le temps de détente DET.

Ainsi, le cycle d'injection peut être correctement calé de sorte que l'injection intervient pendant le temps d'échappement ECH, mais peut également être calé à contretemps, comme illustré par les rectangles en traits pointillés, c'est-à-dire que l'injection intervient pendant le temps de compression COMP.

On notera que les cycles d'injection sont, pour les cylindres 1,3,4,2, respectivement, décalés d'un quart de cycle de fonctionnement du moteur, comme les cycles de fonctionnement des cylindres eux-mêmes. Il suffit donc de caler correctement le cycle d'injection par rapport au cycle de fonctionnement du cylindre 1, le calage pour les autres cylindres se déduisant facilement par décalage du nombre adéquat de quarts de cycles de fonctionnement.

Afin de caler correctement le cycle d'injection par rapport au cycle de fonctionnement de l'un des cylindres, le calculateur 20 est programmé selon l'invention pour, au démarrage du moteur, faire fonctionner le moteur selon un calage qui a été mémorisé lors d'un fonctionnement précédent. En effet, ce calage, qui était un calage correct pour le fonctionnement précédent, a toutes les chances d'être encore un calage correct pour le fonctionnement en cours si le véhicule n'a pas été déplacé alors que le moteur était à l'arrêt, c'est-à-dire dans l'immense majorité des cas.

Pour vérifier si ce calage est effectivement un calage correct pour le fonctionnement en cours, et comme illustré aux figures 4 et 5, le calculateur 20 est programmé pour, en ce qui concerne les cylindres 1 et 3, augmenter la durée d'injection pour passer d'une durée d'injection nominale T à une durée d'injection augmentée T', et, en ce qui concerne les cylindres 4 et 2, diminuer la durée d'injection pour passer d'une durée d'injection nominale T à une durée d'injection diminuée T". Sur les figures 4,5, la variation de durée d'injection est symbolisée par des rectangles noirs de longueur plus grande ou plus petite que la longueur des rectangles correspondants de la figure 3.

Simultanément, pour les cylindres 1 et 4 (dans lesquels les étincelles sont produites simultanément), le calculateur 20 est programmé pour augmenter l'avance à l'allumage en ce qui concerne les étincelles qui sont produites pendant le temps du cylindre 1 au cours duquel l'injection a lieu. L'avance à l'allumage passe ainsi d'une avance à l'allumage nominale a à une avance à l'allumage augmentée a'. Parallèlement le calculateur est adapté, pour ces mêmes cylindres, à diminuer l'avance à l'allumage pour les autres étincelles, et faire ainsi passer l'avance à l'allumage d'une avance à l'allumage nominale a à une avance à l'allumage diminuée a".

Sur les figures 4 et 5, les étincelles produites avec une avance à l'allumage augmentée a' sont symbolisées par un éclair de taille augmentée, et les étincelles produites avec une avance à l'allumage diminuée a" sont symbolisées par un éclair de taille réduite.

De même, pour les cylindre 2 et 3 (dont les étincelles sont produites simultanément), le calculateur 20 est programmé pour augmenter l'avance à l'allumage des étincelles produites pendant le temps du cylindre 3 au cours duquel l'injection a lieu, et diminuer l'avance à l'allumage des autres étincelles.

Ainsi, dans chaque cylindre, les étincelles sont produites successivement avec une avance à l'allumage augmentée a' et une avance à l'allumage diminuée a" .

La figure 4 illustre la mise en oeuvre du procédé de l'invention lors d'un fonctionnement du moteur pour lequel le calage du cycle d'injection par rapport au cycle de fonctionnement est correct.

L'injection a donc lieu pendant le temps d'échappement ECH. Le carburant pénètre dans les cylindres pendant le temps d'admission ADM suivant immédiatement le temps d'échappement ECH.

On constate que pour les cylindres 1 et 3, les étincelles utiles (en noir), c'est-à-dire celles qui sont produites pendant les temps de compression COMP, présentent une avance à l'allumage diminuée a".

Pour ces mêmes cylindres, la durée d'injection augmentée T' contribue à enrichir le mélange admis et devrait donc, toutes choses étant égales par ailleurs, provoquer une augmentation du couple moteur. Cependant, la diminution de l'avance à l'allumage de l'étincelle utile contribue, toutes choses étant égales par ailleurs, à provoquer une diminution du couple moteur. La diminution de l'avance à l'allumage de l'étincelle utile compense donc l'augmentation de la durée d'injection de sorte que le couple produit par les cylindres 1 et 3 pendant le temps de détente DET est identique au couple produit par ces mêmes cylindres avant la mise en oeuvre procédé de l'invention.

Le couple est symbolisé sur la figure 4 par une étoile lors du temps de compression COMP. Pour les cylindres 1 et 3, l'intensité du couple (représentée par la taille de l'étoile) est identique à l'intensité du couple généré par ces mêmes cylindres lors du fonctionnement normal illustré à la figure 3.

Concernant les cylindres 4 et 2, les étincelles utiles (en noir) présentent une avance à l'allumage augmentée a'. Pour ces mêmes cylindres, la durée d'injection diminuée T" contribue à appauvrir le mélange admis et devrait donc, toutes choses étant égales par ailleurs, provoquer une diminution du couple moteur. Cependant, l'augmentation de l'avance à l'allumage de l'étincelle utile contribue, toutes choses étant égales par ailleurs, à provoquer une augmentation du couple moteur.

L'augmentation de l'avance à l'allumage de l'étincelle utile compense donc la diminution de la durée d'injection de sorte que le couple produit par les cylindres 4 et 2 pendant le temps de détente DET est identique au couple produit par ces mêmes cylindres avant la mise en oeuvre du procédé de l'invention.

Donc, si le calage de l'injection est correct, les modifications de durée d'injection et d'avance à l'allumage se compensent de sorte que le couple ne subit que peu ou pas de modification.

L'effet de ces mêmes modifications en cas de calage à contretemps est visible à la figure 5.

Sur cette figure, on a inscrit le cycle supposé de fonctionnement, ainsi que le cycle réel de fonctionnement, qui est décalé par rapport au cycle supposé de fonctionnement d'un demi-cycle de fonctionnement.

L'injection a alors lieu non pas durant le temps d'échappement ECH, mais pendant le temps de compression COMP, décalé par rapport au temps d'échappement ECH d'un demi-cycle de fonctionnement. Le carburant pénètre alors dans le cylindre pendant le temps d'admission ADM suivant, c'est-à-dire trois temps après le temps de compression COMP.

En ce qui concerne les cylindres 1 et 3, les étincelles utiles (en noir), c'est-à-dire celles qui sont produites pendant le temps de compression COMP, présentent une avance à l'allumage augmentée a'.

Ainsi, la durée d'injection augmentée T' des cylindres 1 et 3 n'est plus compensée par une diminution de l'avance à l'allumage. Au contraire, les effet de l'augmentation de la durée d'injection et de l'augmentation de l'avance à l'allumage s'ajoutent ici pour augmenter l'intensité du couple produit pendant les temps de détente DET par les cylindres 1 et 3. Sur la figure 5, l'augmentation de l'intensité du couple est symbolisée par des étoiles de taille augmentée.

En ce qui concerne les cylindres 4 et 2, les étincelles utiles (en noir) présentent une avance à l'allumage diminuée a".

Ainsi, la durée d'injection diminuée T" des cylindres 4 et 2 n'est plus compensée par une augmentation de l'avance à l'allumage. Au contraire, les effets de la diminution de la durée d'injection et de la diminution de l'avance à l'allumage s'ajoutent ici pour diminuer l'intensité du couple produit pendant les temps de détente DET par les cylindres 4 et 2. Sur la figure 5, la diminution de l'intensité du couple est symbolisée par des étoiles de taille diminuée.

Donc, si le calage de l'injection est à contretemps, les modifications de durée d'injection et d'avance à l'allumage ne se compensent plus de sorte que le couple moteur subit des modifications (deux temps de couple augmenté suivi de deux temps de couple diminué) parfaitement détectables.

Il suffit dès lors de surveiller le couple moteur pendant une certaine durée (typiquement quelques dizaines de cycles de fonctionnement du moteur). Si le couple moteur ne subit que peu ou pas de modifications, alors le calage est correct. Si le couple moteur subit des modifications détectables, alors le calage est à contretemps. Dans ce cas, le calculateur 20 décale le cycle d'injection d'un demi-cycle de fonctionnement (ou un tour de vilebrequin) afin de faire intervenir l'injection pendant le temps d'échappement ECH. Le calculateur 20 fait alors revernir la durée d'injection et l'avance à l'allumage à leurs valeurs nominales, et mémorise le calage en cours.

Selon un aspect particulier de l'invention illustré aux figures 6 et 7, Les modifications de la durée d'injection et de l'avance à l'allumage sont de préférence effectuées progressivement de façon que les effets cumulés de ces augmentations sur le couple moteur interviennent graduellement, ce qui contribue à minimiser le caractère éventuellement désagréable des sensations que peuvent ressentir les passagers du véhicule lors des modifications de couple consécutives à un calage à contretemps (en pratique très rare).

Sur la figure 6 est illustré en traits gras le couple moteur 100. Dans une phase d'apprentissage A, on fait fonctionner le moteur à un point de fonctionnement donné.

La courbe de couple représentée, obtenue par mesure en continu au moyen d'un capteur de couple, présente des fluctuations autour d'un couple moyen. Le calculateur 20 est programmé pour déterminer un seuil 101 de couple moteur. Ici, et de façon connue en soi, le seuil 101 est déterminé progressivement, par apprentissage, jusqu'à atteindre une valeur stationnaire S qui sera retenue pour la mise en oeuvre du procédé de l'invention. Par exemple, on retiendra comme seuil S la valeur de couple qui, en moyenne, n'est dépassée qu'une fois tous les 10 ou 20 cycles de fonctionnement du moteur. En pratique, pour déterminer le seuil S, on mesure une moyenne du couple et on ajoute à cette moyenne un écart qui dépend du régime de fonctionnement et qui est calibré sur un moteur de référence.

Sur la figure 6 est également illustrée une courbe d'injection 102 montrant les écarts ΔT de la durée d'injection par rapport à une durée d'injection nominale T correspondant au point de fonctionnement retenu, ainsi qu'une courbe d'avance à l'allumage 103 montrant les écarts Δa de l'avance à l'allumage par rapport à une avance à l'allumage nominale a correspondant au point de fonctionnement retenu.

Lors de la phase d'apprentissage A, tous les paramètres de fonctionnement du moteur, et donc la durée d'injection et l'avance à l'allumage sont maintenus à leur valeur nominale, ce qu'illustre la ligne horizontale des courbes 102 et 103

Puis, dans une phase de détermination B, on met en oeuvre le procédé de l'invention en modifiant la durée d'injection 102 pour successivement l'augmenter pendant deux temps pour l'injection dans les cylindres 1 et 3, et la diminuer pendant les deux temps suivants pour l'injection dans les cylindres 4 et 2. Puis, pour les deux temps suivants, on augmente à nouveau la durée d'injection, cette fois d'un quantité plus importante, puis on diminue la durée d'injection pour les deux temps suivants d'une même quantité. On continue ainsi à augmenter puis diminuer la durée d'injection, à chaque fois d'une quantité plus importante. Ces modifications progressives de l'amplitude des écarts ΔT sont illustrées par la partie de la courbe 102 durant la phase de détermination B qui présente des créneaux dont la profondeur est de plus et plus importante.

On procède de même pour l'avance à l'allumage. On augmente l'avance à l'allumage pendant deux temps pour tous les cylindres, puis on diminue l'avance à l'allumage pendant deux temps pour tous les cylindres. La partie de la courbe d'avance à l'allumage 103 durant la phase de détermination B présente une forme similaire à celle de la courbe d'injection 102.

La quantité dont est modifiée l'avance à l'allumage est avantageusement choisie de façon que l'effet de la modification de l'avance à l'allumage compense l'effet de la modification concomitante de la durée d'injection en cas de calage correct.

Sur la courbe de couple 100 de la figure 6 relative à un calage correct, on constate que ces écarts ΔT, Δa, augmentés progressivement, n'ont aucun effet sur l'intensité du couple moteur. La courbe de couple 100 présente ainsi, pendant la phase de détermination B, un profil similaire à la courbe de couple 100 pendant la phase d'apprentissage. Les passagers du véhicules ne ressentent rien.

Sur la figure 7 relative à un calage à contresens, on constate au contraire que les écarts de la durée d_{'}injection ΔT et de l'avance à l'allumage Δa ne se compensent pas et ont un effet significatif sur le couple: la courbe de couple moteur 100 présente, pendant deux temps, une augmentation, puis, pendant les deux temps suivants, une diminution. Au fur et à mesure de l'augmentation des écarts, le couple moteur 100 finit par dépasser franchement le seuil S, alors qu'en cas de calage correct, le couple ne dépasse jamais (ou de façon très épisodique) le seuil S.

En établissant un critère de dépassement, par exemple en comptant le nombre de fois où le couple moteur dépasse le seuil S pendant le temps de mise en oeuvre du procédé de l'invention, il est alors très simple de déterminer si le calage retenu pour le fonctionnement du moteur est un calage correct ou un calage à contretemps.

Avantageusement, la mise en oeuvre du procédé de l'invention est arrêtée suffisamment tôt pour que les éventuels effets des modifications sur le couple moteur n'aient le temps de devenir incommodants pour les passagers.

Selon un autre mode de mise en oeuvre du procédé de l'invention, le calculateur 20 est programmé pour, au démarrage du moteur, faire fonctionner le moteur selon un calage qui a été mémorisé lors du fonctionnement précédent qui, comme déjà expliqué, a toutes les chances d'être le calage correct.

Puis comme explicité précédemment, le calculateur est programmé pour modifier simultanément la durée d'injection et l'avance à l'allumage par rapport à des conditions de fonctionnement nominales.

Lors du fonctionnement du moteur avec les paramètres modifiés, le calculateur 20 calcule une moyenne d'une grandeur représentative des fluctuations du couple moteur, par exemple la différence entre un maximum et un minimum consécutifs de couple, pendant un intervalle de temps déterminé de l'ordre de quelques cycles moteurs.

Après retour aux conditions nominales de fonctionnement du moteur et selon un aspect important de ce mode de mise en oeuvre, on inverse volontairement le calage du cycle d'injection.

De nouveau, le calculateur 20 modifie simultanément la durée d'injection et l'avance à l'allumage, et calcule une moyenne de la même grandeur pendant le même intervalle de temps déterminé.

Il suffit alors de comparer les deux moyennes ainsi obtenues. Dans la mesure où les effets des modifications se cumulent en cas de calage à contretemps, la moyenne correspondant au calage à contretemps est plus importante que pour un calage correct.

Il suffit donc de sélectionner le calage correspondant à la moyenne la plus petite pour déterminer le calage correct.

L'avantage de ce mode de mise en oeuvre réside dans l'absence d'apprentissage en vue de la détermination d'un seuil, ce qui fait gagner du temps. On évite également l'utilisation d'un seuil calibré sur un moteur de référence, ce qui rend ce mode de mise en oeuvre moins sensible aux dispersions entre véhicules. Cependant, ce mode de mise en oeuvre nécessite le fonctionnement, systématique, du moteur selon le calage à contretemps, ce qui peut générer quelques vibrations pouvant être ressenties par les passagers. En pratique cependant, la gêne est très limitée.

L'invention n'est pas limitée à ce qui vient d'être décrit, mais bien au contraire englobe toute variante entrant dans le cadre défini par les revendications.

En particulier, bien que les paramètres de fonctionnement du moteur modifiés sont la durée d'injection et l'avance à l'allumage, on pourra modifier d'autres paramètres, tout en faisant en sorte que les modifications des paramètres aient, sur le fonctionnement du moteur (sur le couple comme ici, mais encore sur d'autres grandeurs comme la vitesse de rotation, le bruit...) des effets qui se compensent lors d'un calage correct, et qui ne se compensent pas lors d'un calage à contretemps.

Bien que l'on ait indiqué que l'on fait fonctionner le moteur avec un calage correspondant à un calage d'un fonctionnement précédent, ce qui permet de sélectionner presque à coup sûr un calage correct, on pourra se passer de cette étape, et par exemple choisir un calage au hasard. On diminue ainsi la probabilité que le calage choisi initialement soit un calage correct. Cependant, au moins pour un cas sur deux, le calage choisi est correct et ne donne lieu à aucun sensation perceptible pour les passagers, ce qui peut se révéler acceptable du point de vue du confort des passagers.

Bien que l'on ait indiqué que l'on effectue de façon progressive les modifications des paramètres pour mettre en évidence de façon graduelle les effets des modifications des paramètres sur le fonctionnement du moteur, cette disposition n'est pas nécessaire à la mise en oeuvre du procédé de l'invention et on pourra appliquer des modifications forfaitaires, non progressives.

Le point de fonctionnement choisi pour mettre en oeuvre le procédé de l'invention est totalement arbitraire. De préférence, cependant, on choisira un point de fonctionnement correspondant à un ralenti stabilisé au démarrage du véhicule. En tout état de cause, le procédé de l'invention peut être mis en oeuvre à tout moment du fonctionnement du véhicule.

## Revendications

1. Procédé de détermination du calage d'un cycle d'injection par rapport à un cycle de fonctionnement d'un moteur à quatre temps (ADM, COMP, DET, ECH), le calage pouvant être correct ou à contretemps, le procédé comportant l'étape de faire fonctionner le moteur en effectuant une modification (T',T") d'un premier paramètre de fonctionnement (T) du moteur adapté à provoquer sur le fonctionnement du moteur des effets qui sont distincts selon que le calage est correct ou à contretemps,
**caractérisé en ce que** l'on effectue simultanément une modification (a',a") d'un deuxième paramètre de fonctionnement (a) du moteur adapté à provoquer sur le fonctionnement du moteur des effets qui compensent les effets de la modification du premier paramètre de fonctionnement du moteur lorsque le calage est correct, et qui ne compensent pas les effets de la modification du premier paramètre de fonctionnement du moteur lorsque le calage est à contretemps.

2. Procédé selon la revendication 1, **caractérisé en ce que**, pour la mise en oeuvre du procédé, l'on fait fonctionner le moteur selon un calage d'un fonctionnement précédent du moteur.

3. Procédé selon la revendication 2, **caractérisé en ce qu'**à la fin du fonctionnement du moteur, on mémorise le calage courant.

4. Procédé selon la revendication 1, **caractérisé en ce que** les modifications des paramètres de fonctionnement (T, a) sont effectuées de façon progressive.

5. procédé selon la revendication 4, **caractérisé en ce que** les modifications comprennent l'opération d'augmenter progressivement, pour chaque paramètre de fonctionnement, un écart (ΔT, Δa) par rapport à une valeur nominale du paramètre de fonctionnement.

6. Procédé selon la revendication 1, **caractérisé en ce que** le premier paramètre de fonctionnement du moteur est la durée d'injection (T), et le deuxième paramètre de fonctionnement du moteur est l'avance à l'allumage (a).

7. Procédé selon la revendication 6, **caractérisé en ce que**, pour une partie des cylindres (1,3), on augmente la durée d'injection et on diminue l'avance à l'allumage, et, pour une partie complémentaire des cylindres (4,2), on diminue la durée d'injection et on augmente l'avance à l'allumage.

8. Procédé selon la revendication 1, **caractérisé en ce qu'**on surveille une variable de fonctionnement du moteur (100) susceptible d'être influencée par les paramètres de fonctionnement pour détecter les effets des modifications des paramètres de fonctionnement sur cette variable de fonctionnement du moteur.

9. Procédé selon la revendication 8, **caractérisé en ce que** l'on établit, lors d'une phase d'apprentissage préalable (A), un seuil (S) relatif à la variable de fonctionnement (100) surveillée qui n'est normalement jamais dépassé par la variable de fonctionnement lors d'un fonctionnement du moteur à un point de fonctionnement donné.

10. Procédé selon la revendication 9, **caractérisé en ce que** pour distinguer le calage correct du calage à contretemps, l'on détecte un ou des éventuels franchissements du seuil (S) par la variable de fonctionnement consécutifs à la modification des paramètres de fonctionnement.

11. Procédé selon la revendication 1 dans lequel:
- on fait fonctionner le moteur selon un premier calage, on effectue les modifications simultanées des paramètres de fonctionnement, et on calcule, pour un intervalle de temps déterminé, une moyenne d'une grandeur représentative de fluctuations d'une variable de fonctionnement (T) du moteur;
- on fait fonctionner le moteur selon un second calage distinct du premier calage, on effectue des modifications simultanées des paramètres de fonctionnement et on calcule, pour un intervalle de temps déterminé, une moyenne d'une grandeur représentative de fluctuations d'une variable de fonctionnement (T) du moteur ;
- on compare les moyennes ainsi calculées pour déterminer le calage correct.

12. Procédé selon la revendication 8, **caractérisé en ce que** la variable de fonctionnement surveillée est le couple moteur (100).

13. Dispositif de détermination du calage d'un cycle d'injection par rapport à un cycle de fonctionnement d'un moteur à quatre temps, **caractérisé en ce qu'**il comporte des moyens (20) pour, lors d'un fonctionnement du moteur, effectuer une modification d'un premier paramètre de fonctionnement (T) du moteur adapté à provoquer sur le fonctionnement du moteur des effets qui sont distincts selon que le calage est correct ou à contretemps, et des moyens (20) pour effectuer simultanément une modification (a', a" ) d'un deuxième paramètre de fonctionnement (a) du moteur adapté à provoquer sur le fonctionnement du moteur des effets qui compensent les effets de la modification du premier paramètre de fonctionnement du moteur lorsque le calage est correct, et qui ne compensent pas les effets de la modification du premier paramètre de fonctionnement du moteur lorsque le calage est à contretemps.

## Claims

1. Method for determining the timing of an injection cycle with respect to an operating cycle of a fourstroke (IND, COMP, PWR, EXH) engine, it being possible for the timing to be correct or out, the method comprising the step of running the engine while making a change (T', T") to a first engine operating parameter (T) with a view to producing in the operation of the engine effects which differ according to whether the timing is correct or out,
**characterized in that** a second engine operating parameter (a) is changed (a', a") at the same time with a view to producing in the operation of the engine effects which compensate for the effects of the change to the first engine operating parameter when the timing is correct, and which do not compensate the effects of the change in the first engine operating parameter when the timing is out.

2. Method according to Claim 1, **characterized in that**, in order to implement the method, the engine is operated with an earlier engine operating timing.

3. Method according to Claim 2, **characterized in that** at the end of engine operation the current timing is stored in memory.

4. Method according to Claim 1, **characterized in that** the changes to the operating parameters (T, a) are made progressively.

5. Method according to Claim 4, **characterized in that** the changes comprise the operation of progressively increasing, for each operating parameter, a deviation (ΔT, Δa) from a nominal value of the operating parameter.

6. Method according to Claim 1, **characterized in that** the first engine operating parameter is the injection period (T) and the second engine operating parameter is the ignition advance (a).

7. Method according to Claim 6, **characterized in that**, for some of the cylinders (1, 3), the injection period is increased and the ignition advance is decreased and, for the remainder of the cylinders (4, 2), the injection period is decreased and the ignition advance is increased.

8. Method according to Claim 1, **characterized in that** an engine operating variable (100) liable to be influenced by the operating parameters is monitored in order to detect the effects that the changes to the operating parameters have on this engine operating variable.

9. Method according to Claim 8, **characterized in that**, during an earlier learning phase (A), a threshold (S) is established in respect of the operating variable (100) being monitored, which threshold is normally never crossed by the operating variable when the engine is operating at a given operating point.

10. Method according to Claim 9, **characterized in that**, in order to distinguish the correct timing from timing that is out, any event or events whereby the operating variable crosses the threshold (S) as a result of the change to the operating parameters is or are detected.

11. Method according to Claim 1, in which:
- the engine is operated at a first timing, the simultaneous changes are made to the operating parameters and, over a given space of time, a mean of a value representative of fluctuations in an engine operating variable (T) is calculated;
- the engine is operated at a second timing different from the first timing, simultaneous changes are made to the operating parameters and, over a given space of time, a mean of a value representative of fluctuations in an engine operating variable (T) is calculated;
- the means thus calculated are compared in order to determine the correct timing.

12. Method according to Claim 8, **characterized in that** the operating variable monitored is the engine torque (100).

13. Device for determining the timing of an injection cycle with respect to an operating cycle of a fourstroke engine, **characterized in that** it comprises means (20) for, when the engine is running, making a change to a first engine operating parameter (T) with a view to producing, in the operation of the engine, effects which differ according to whether the timing is correct or out, and means (20) for simultaneously making a change (a', a") to a second engine operating parameter (a) with a view to producing, in the operation of the engine, effects which compensate for the effects of the change to the first engine operating parameter when the timing is correct, and which do not compensate for the effects of the change to the first engine operating parameter when the timing is out.

## Patentansprüche

1. Verfahren zum Bestimmen des Einstellens eines Einspritzzyklus in Bezug auf einen Betriebszyklus eines Viertaktmotors (ADM, COMP, DET, ECH), wobei das Einstellen richtig oder falsch sein kann, wobei das Verfahren den Schritt des Laufenlassens des Motors unter Ausführung einer Änderung (T', T") eines ersten Betriebsparameters (T) des Motors aufweist, der dafür ausgelegt ist, dass er an dem Betrieb des Motors Auswirkungen hervorrufen kann, die je nachdem verschieden sind, ob die Einstellung richtig oder falsch ist,
**dadurch gekennzeichnet, dass** man gleichzeitig eine Änderung (a', a") eines zweiten Betriebsparameters (a) des Motors ausführt, der dafür ausgelegt ist, dass er an dem Betrieb des Motors Auswirkungen hervorrufen kann, die die Auswirkungen der Änderung des ersten Betriebsparameters des Motors ausgleichen, wenn die Einstellung richtig ist, und die die Auswirkungen der Änderung des ersten Betriebsparameters des Motors nicht ausgleichen, wenn die Einstellung falsch ist.

2. Verfahren nach Anspruch 1, **dadurch gekennzeichnet, dass** man zum Umsetzen des Verfahrens den Motor gemäß einer Einstellung eines vorhergehenden Betriebs des Motors laufen lässt.

3. Verfahren nach Anspruch 2, **dadurch gekennzeichnet, dass** man am Ende des Betriebs des Motors die aktuelle Einstellung speichert.

4. Verfahren nach Anspruch 1, **dadurch gekennzeichnet, dass** die Änderungen der Betriebsparameter (T, a) allmählich vorgenommen werden.

5. Verfahren nach Anspruch 4, **dadurch gekennzeichnet, dass** die Änderungen den Vorgang des allmählichen Erhöhens eines Unterschieds (ΔT, Δa) im Vergleich zu einem Nennwert des Betriebsparameters für jeden Betriebsparameter aufweisen.

6. Verfahren nach Anspruch 1, **dadurch gekennzeichnet, dass** der erste Betriebsparameter des Motors die Einspritzdauer (T) und der zweite Betriebsparameter des Motors die Zündvorverstellung (a) ist.

7. Verfahren nach Anspruch 6, **dadurch gekennzeichnet, dass** man für einen Teil der Zylinder (1, 3) die Einspritzdauer erhöht und die Zündvorverstellung verringert, und für einen ergänzenden Teil der Zylinder (2, 4) die Einspritzdauer verringert und die Zündvorverstellung erhöht.

8. Verfahren nach Anspruch 1, **dadurch gekennzeichnet, dass** man eine Betriebsvariable des Motors (100) überwacht, die durch die Betriebsparameter beeinflusst werden kann, um die Auswirkungen der Änderungen der Betriebsparameter an dieser Betriebsvariablen des Motors zu erfassen.

9. Verfahren nach Anspruch 8, **dadurch gekennzeichnet, dass** man bei einer Vorablernphase (A) einen Schwellenwert (S) in Bezug auf die überwachte Betriebsvariable (100) erstellt, der bei einem Betrieb des Motors bei einem gegebenen Betriebspunkt normalerweise nie von der Betriebsvariablen überschritten wird.

10. Verfahren nach Anspruch 9, **dadurch gekennzeichnet, dass** man zum Unterscheiden der richtigen Einstellung von der falschen Einstellung ein oder mehrere eventuelle Überschreitungen des Schwellenwerts (S) durch die Betriebsvariable im Anschluss an die Änderung der Betriebsparameter erfasst.

11. Verfahren nach Anspruch 1, bei dem:
- man den Motor gemäß einer ersten Einstellung laufen lässt, gleichzeitige Änderungen der Betriebsparameter ausführt und für einen bestimmten Zeitraum einen Durchschnitt einer Größe berechnet, die für Schwankungen einer Betriebsvariablen (T) des Motors repräsentativ ist,
- man den Motor gemäß einer zweiten Einstellung, die von der ersten verschieden ist, laufen lässt, gleichzeitige Änderungen der Betriebsparameter ausführt und für einen bestimmten Zeitraum einen Durchschnitt einer Größe berechnet, die für Schwankungen einer Betriebsvariablen (T) des Motors repräsentativ ist,
- man die so berechneten Durchschnitte vergleicht, um die richtige Einstellung zu bestimmen.

12. Verfahren nach Anspruch 8, **dadurch gekennzeichnet, dass** die überwachte Betriebsvariable das Motordrehmoment (100) ist.

13. Vorrichtung zum Bestimmen der Einstellung eines Einspritzzyklus in Bezug auf einen Betriebszyklus eines Viertaktmotors, **dadurch gekennzeichnet, dass** sie Mittel (20) aufweist, um beim Betrieb des Motors eine Änderung eines ersten Betriebsparameters (T) des Motors auszuführen, der dafür ausgelegt ist, dass er an dem Betrieb des Motors Auswirkungen hervorrufen kann, die je nachdem verschieden sind, ob die Einstellung des Motors richtig oder falsch ist, und Mittel (20) zum gleichzeitigen Ausführen einer Änderung (a', a") eines zweiten Betriebsparameters (a) des Motors, der dafür ausgelegt ist, dass er an dem Betrieb des Motors Auswirkungen hervorrufen kann, die die Auswirkungen der Änderung des ersten Betriebsparameters des Motors ausgleichen, wenn die Einstellung richtig ist, und die die Auswirkungen der Änderung des ersten Betriebsparameters nicht ausgleichen, wenn die Einstellung falsch ist.
